# FASCICULE DE BREVET EUROPEEN

(11) **EP 0 669 427 B1**
(45) Date de publication et mention de la délivrance du brevet: **02.07.1997**
(21) Numéro de dépôt: 95400395.0
(22) Date de dépôt: 24.02.1995
(51) Int. Cl.: E01D 19/06

(54) **Perfectionnements aux joints de chaussée**
Fahrbahnübergang
Road joint

(30) Priorité: 28.02.1994 FR 9402278
(43) Date de publication de la demande: 30.08.1995
(73) Titulaire: FREYSSINET INTERNATIONAL ET COMPAGNIE, F-78140 Vélizy Villacoublay (FR)
(72) Inventeur: Seantier, Jacky, Lormaye, F-28210 Nogent le Roi (FR); Salmon, Philippe, F-78570 Andresy (FR); Basile, Bernard, F-78280 Guyancourt (FR)
(74) Mandataire: Burbaud, Eric

(56) Documents cités:
- EP-A- 0 382 681
- DE-B- 1 295 579
- FR-A- 2 007 833
- FR-A- 2 573 456

## Description

L'invention concerne les joints de chaussée, destinés notamment à former des joints de dilatation entre les travées d'un pont.

Plus particulièrement, l'invention concerne un joint de chaussée pour réaliser une continuité de roulement entre deux dalles, savoir une première et une deuxième dalles, qui sont séparées par une fente et qui supportent ou forment une chaussée, ces dalles pouvant se déplacer l'une par rapport à l'autre au moins selon un axe principal de déplacement en se rapprochant ou en s'éloignant l'une de l'autre, le joint de chaussée comportant des dents rigides sensiblement horizontales qui sont dirigées parallèlement à l'axe principal de déplacement et qui sont montées en console au-dessus de la fente et sont fixées au moins à la première dalle au-dessus de la fente.

On connaît des joints de chaussée de ce type, dits joints "à peigne", qui présentent des dents intercalées fixées respectivement à une dalle et à l'autre. Ces joints connus présentent notamment l'inconvénient d'autoriser une amplitude de déplacement, ou souffle, limité entre les deux dalles parallèlement à l'axe principal de déplacement. En effet, les dents doivent toujours rester sensiblement imbriquées les une entre les autres pour réaliser une bonne continuité de roulement, de sorte que le souffle est limité à la longueur en console des dents.

D'autre part, ces joints de chaussée peuvent s'avérer dangereux pour les véhicules à deux roues du fait des interstices entre les dents, et ce particulièrement si la longueur des dents est grande.

Par ailleurs, le document FR-A-2 007 833 divulgue un joint de chaussée similaire aux joints "à peigne" susmentionnés, et comportant en outre une paroi de roulement sensiblement horizontale qui recouvre les dents et qui comporte deux bords longitudinaux fixés respectivement aux deux dalles.

Ce joint de chaussée présente également un souffle limité.

La présente invention a notamment pour but de proposer un joint de chaussée qui évite les inconvénients susmentionnés et autorise des souffles importants, allant par exemple de 500 à 1 500 mm.

A cet effet, selon l'invention, un joint de chaussée du genre en question est essentiellement caractérisé en ce que la paroi de roulement présente :
- d'une part une plaque rigide qui est en appui de part et d'autre de la fente et repose d'un côté sur les dents solidaires de la première dalle, cette plaque rigide s'étendant longitudinalement parallèlement à la fente,
- et d'autre part au moins une première plaque déformable qui est juxtaposée à la plaque rigide et qui s'étend longitudinalement parallèlement à la fente en recouvrant les dents fixées à la première dalle, cette première plaque déformable étant déformable élastiquement au moins suivant l'axe principal de déplacement et comportant deux bords longitudinaux dont l'un est fixé à la plaque rigide et dont l'autre constitue un des bords longitudinaux de la paroi de roulement et est fixé à la première dalle, le joint de chaussée et la deuxième dalle étant conformés pour permettre aux dents de se déplacer sous la plaque rigide au-delà de ladite plaque rigide en direction de la deuxième dalle lorsque les deux dalles se rapprochent l'une de l'autre selon l'axe principal de déplacement, et le joint de chaussée étant conformé pour permettre aux deux dalles de s'écarter l'une de l'autre jusqu'à un point où un espace vide longitudinal, sensiblement horizontal et parallèle à la fente, est dégagé devant les dents, cet espace vide étant alors recouvert par la plaque rigide.

Du fait que les dents du joint sont recouvertes par une paroi de roulement, les dalles peuvent s'écarter l'une de l'autre jusqu'à un point où un espace vide longitudinal est laissé entre les dents d'une dalle et l'autre dalle, ou entre les dents des deux dalles, sans danger ni inconfort pour les véhicules qui roulent sur le joint de chaussée puisque la plaque rigide recouvre cet espace vide.

Ainsi, le joint de chaussée selon l'invention peut tolérer un souffle important avec des dents dont la longueur en porte-à-faux au-dessus de la fente est relativement faible par rapport à la longueur des dents qui serait nécessaire dans un joint "à peigne" classique, puisque le souffle est ici repris non seulement par la longueur des dents, mais aussi par la largeur de la plaque rigide de la paroi de roulement.

Du fait de leur longueur réduite, les dents peuvent en outre être moins résistantes, donc moins encombrantes, moins lourdes et moins coûteuses que dans un joint "à peigne" classique conçu pour reprendre le même souffle.

De même, le joint selon l'invention permet de reprendre des souffles plus importants que les joints connus qui comportent une plaque rigide formant un pont au-dessus de la fente en s'appuyant directement sur les deux dalles et, à souffle égal, le joint selon l'invention permet d'utiliser une plaque rigide moins large, donc moins résistante et par conséquent moins épaisse, moins lourde et moins coûteuse.

Dans des formes de réalisation préférées de l'invention, on a recours en outre à l'une et/ou à l'autre des dispositions suivantes :
- les dents sont fixées en alternance respectivement à la première et la deuxième dalles pour s'intercaler les unes entre les autres au moins lorsque les deux dalles se rapprochent l'une de l'autre, la plaque rigide étant en appui de part et d'autre de la fente sur les dents fixées respectivement aux deux dalles, le joint de chaussée présentant une deuxième plaque déformable qui est juxtaposée à la plaque rigide et qui s'étend longitudinalement parallèlement à la fente en recouvrant les dents fixées à la deuxième dalle, cette deuxième plaque déformable étant déformable élastiquement au moins parallèlement à l'axe principal de déplacement et comportant deux bords longitudinaux dont l'un est fixé à la plaque rigide et dont l'autre constitue un des bords longitudinaux de la paroi de roulement et est fixé à la deuxième dalle ;
- le joint de chaussée comporte des moyens pour limiter la déformation de chaque plaque déformable, de sorte que les plaques déformables ne peuvent pas subir de déformations excessives qui pourraient les détériorer, notamment si un véhicule freine brutalement alors qu'il se trouve au-dessus du joint de chaussée ;
- chaque plaque déformable comporte en alternance d'une part des parties épaisses et relativement rigides qui s'étendent longitudinalement dans une direction générale parallèle à la fente et d'autre part des soufflets déformables, des plaques de rétention étant fixées sous au moins certaines des parties épaisses et s'étendant jusque sous d'autres des parties épaisses, les plaques de rétention comportant des lumières sous lesdites autres parties épaisses, et lesdites autres parties épaisses comportant des ergots qui pénètrent dans lesdites lumières en limitant le mouvement relatif entre les parties épaisses parallèlement à la plaque déformable, toutes les parties épaisses de la plaque déformable étant ainsi reliées deux à deux par les plaques de rétention ;
- les dents fixées respectivement aux deux dalles sont écartées latéralement les unes des autres, selon un axe transversal qui est sensiblement horizontal et perpendiculaire à l'axe principal de déplacement, et ce quelle que soit la position relative des deux dalles selon l'axe principal de déplacement, de sorte que le joint de chaussée autorise un déplacement relatif transversal entre les deux dalles ;
- les dents sont constituées par des rails le long desquels coulissent des dispositifs d'accrochage qui sont fixés sous la paroi de roulement en permettant un certain déplacement transversal entre la paroi de roulement et les rails ;
- chaque dispositif d'accrochage comporte un patin qui est fixé sous la paroi de roulement, et une bride qui coulisse le long d'un rail, le patin étant monté coulissant sur la bride parallèlement à l'axe transversal, et le patin étant immobilisé par rapport à la bride au moins selon l'axe principal de déplacement ;
- au moins une partie du rail est serrée axialement entre le patin et la bride selon un troisième axe qui est sensiblement vertical, au moyen de cales en matériau élastique qui sont solidaires de la bride et qui sont interposées entre ladite partie du rail et la bride, ce qui permet de rattraper les jeux dus à l'usure du patin sur le rail ;
- une couche d'élastomère solidaire du patin est interposée entre ladite partie du rail et le patin ;
- la plaque rigide comporte deux bords longitudinaux, cette plaque rigide étant fixée à des dispositifs d'accrochage au voisinage de chacun de ses bords longitudinaux, au moyen d'une fixation qui permet un certain pivotement autour de l'axe transversal, les dispositifs de fixation qui correspondent à un même bord longitudinal étant montés coulissant sur des rails qui sont tous fixés à une même dalle située en regard dudit bord longitudinal, ce qui permet un certain déplacement relatif vertical des deux dalles ou une certaine rotation relative des deux dalles autour de l'axe transversal ;
- les dispositifs d'accrochage maintiennent la paroi de roulement à une certaine distance au-dessus des rails, un certain jeu étant également ménagé au-dessous de chaque rail, entre ledit rail et la dalle à laquelle il n'est pas fixé, ce qui autorise un certain déplacement relatif vertical des deux dalles l'une par rapport à l'autre.

D'autres caractéristiques et avantages de l'invention apparaîtront au cours de la description détaillée suivante d'une de ses formes de réalisation, donnée à titre d'exemple non limitatif, en regard des dessins joints.

Sur les dessins :
- la figure 1 est une vue écorchée en perspective d'un joint de chaussée selon une forme de réalisation de l'invention,
- la figure 2 est une vue schématique en coupe verticale du joint de chaussée de la figure 1,
- la figure 3 est une vue en élévation d'un des dispositifs d'accrochage qui maintiennent la paroi de roulement du joint de chaussée des figures 1 et 2 sur les rails de guidage de ce joint,
- la figure 4 est une vue en coupe selon la ligne IV-IV de la figure 3, et
- la figure 5 est une vue schématique en plan qui illustre la façon dont on limite les déformations des plaques déformables du joint de chaussée des figures 1 et 2.

Sur les différentes figures, les mêmes références désignent des éléments identiques ou similaires.

Comme représenté sur la figure 1, le joint de chaussée selon l'invention est destiné à réaliser une continuité de roulement entre deux dalles 1, 2 qui sont séparées par une fente 3 et supportent ou constituent une chaussée 4, ces deux dalles appartenant généralement au tablier de deux travées d'un pont.

Les deux dalles 1, 2 peuvent s'écarter ou se rapprocher l'une de l'autre selon un axe principal de déplacement X, sensiblement horizontal, qui constitue l'axe longitudinal de la chaussée. L'axe X est en général, mais non exclusivement, perpendiculaire à la fente 3. Le mouvement relatif des dalles selon l'axe X, appelé souffle, est dû principalement aux dilatations et contractions thermiques du matériau constituant les deux dalles.

D'autre part, les deux dalles 1, 2 peuvent se déplacer l'une par rapport à l'autre selon un axe transversal Y, sensiblement horizontal et perpendiculaire à l'axe X, en général parallèle à la longueur de la fente 3.

Par ailleurs, les deux dalles 1, 2 peuvent se déplacer l'une par rapport à l'autre en dénivellation selon un troisième axe Z perpendiculaire aux axes X et Y, donc sensiblement vertical.

Enfin, les déplacements relatifs entre les dalles 1 et 2 peuvent prendre la forme de rotations autour du deuxième axe Y.

Au voisinage de la fente 3, chacune des deux dalles 1, 2, présente un gradin, respectivement 1₁, 2₁, situé à un niveau inférieur au niveau de la chaussée 4.

Sur chacun des gradins 1₁, 2₁ sont fixés des rails métalliques 5 qui dans l'exemple représenté ont une section en I. Chaque rail 5 est monté en console, avec une extrémité libre qui s'étend au-dessus de la fente 3.

Lorsque les dalles 1, 2 sont écartées l'une de l'autre au maximum, les extrémités libres des rails 5 qui sont fixés respectivement aux deux dalles sont séparées les unes des autres par un espace vide qui s'étend parallèlement à la fente 3. Lorsque les deux dalles 1, 2, se rapprochent l'une de l'autre, les rails 5 fixés respectivement aux deux dalles s'intercalent les uns entre les autres sans contact latéral dans la direction transversale Y.

De plus, à partir d'un certain rapprochement relatif entre les dalles 1, 2 dans la direction X, l'extrémité libre de chaque rail 5 recouvre en partie le gradin de la dalle auquel ce rail n'est pas fixé. Dans cette position, un jeu vertical subsiste entre la face inférieure de l'extrémité libre du rail et la face supérieure du gradin de la dalle auquel le rail n'est pas fixé.

Dans l'exemple représenté, ce jeu vertical est obtenu par une légère dénivellation vers le bas 1₂, 2₂, ménagée entre les rails 5 sur les gradins 1₁, 2₁, à partir du bord de ces gradins qui est proche de la fente 3. Ainsi, il n'y a pas d'interférence entre les rails 5 et les dalles 1, 2 lorsque ces dalles 1 et 2 subissent un déplacement relatif en dénivellation ou lorsque lesdites dalles subissent une rotation autour de l'axe Y, en particulier si lesdites dalles 1 et 2 sont rapprochées l'une de l'autre au maximum.

Par ailleurs, le joint de chaussée comporte une paroi de roulement 6 qui s'appuie sur les rails 5 et qui prolonge la chaussée 4 au-dessus des deux gradins 1₁, 2₁ et de la fente 3. Cette paroi de roulement 6 est constituée par une plaque rigide 7 encadrée par deux plaques déformables 8.

La plaque rigide 7 peut être réalisée notamment sous la forme d'une tôle d'acier relativement épaisse, et de préférence recouverte d'élastomère. Cette plaque rigide 7 s'étend sensiblement horizontalement, longitudinalement parallèlement à la fente 3.

Chacune des plaques déformables 8 s'étend sensiblement horizontalement, et comporte deux bords longitudinaux 8₁, 8₂ fixés respectivement à l'un des bords longitudinaux 7₁, 7₂ de la plaque rigide et à l'une des deux dalles 1, 2, sur un bord 1₃, 2₃, du gradin de cette dalle.

Les deux plaques déformables 8 sont formées en élastomère, et elles comportent des zones épaisses 8₃, 8₄, renforcées par des inserts rigides métalliques et séparées par des soufflets 8₅ de plus faible épaisseur.

Grâce aux soufflets 8₅, les plaques déformables 8 peuvent se déformer élastiquement dans la direction de l'axe X. Au cours de ces déformations, la plaque rigide 7 est maintenue centrée par rapport à la fente 3 grâce aux efforts élastiques exercés sur ladite plaque rigide par les soufflets 8₅ des deux plaques déformables 8.

Comme représenté sur la figure 1, les parties épaisses 8₃ des plaques déformables 8 s'étendent longitudinalement selon l'axe Y et sont continues au moins sur une certaine longueur. Les parties épaisses 8₃ comportent des plots polygonaux relativement larges dans la direction X, et de préférence assez allongés dans la direction Y, ces plots étant ici reliés entre eux dans la direction X par des zones des parties épaisses 8₃ qui sont plus étroites dans la direction Y. Les plots polygonaux fournissent une bonne surface de roulement et renforcent la résistance à la flexion des plaques 8 entre les rails 5, du fait qu'ils comportent des inserts en tôle métallique rigide.

Les parties épaisses 8₄ sont relativement étroites dans la direction X et s'étendent dans la direction Y selon des lignes brisées qui sont continues au moins sur une certaine longueur. Les parties épaisses 8₄ sont disposées de part et d'autre des parties épaisses 8₃ en suivant le contour desdites parties épaisses 8₃.

Les soufflets 8₅ séparent lesdites parties épaisses 8₃ et 8₄ : ces soufflets s'étendent par conséquent dans la direction Y en suivant des lignes brisées qui par endroit sont non perpendiculaires à l'axe X, d'où une plus grande rigidité des plaques déformables 8 vis-à-vis des déformations élastiques suivant l'axe X.

Comme on peut le voir en particulier sur la figure 2, des dispositifs d'accrochage 9, fixés sous la paroi de roulement 6, sont montés coulissants sur les rails 5.

Pour les rails 5 fixés à une même dalle, c'est-à-dire situés d'un même côté de la fente 3, des dispositifs d'accrochage 9 sont fixés en-dessous des plots polygonaux des parties épaisses 8₃ de la plaque déformable correspondant à ladite dalle, et chaque rail 5 comporte en outre un dispositif d'accrochage 9 qui est fixé sous la plaque rigide 7, au voisinage du bord latéral 7₁, 7₂ de ladite plaque rigide qui est situé du côté de ladite dalle.

Les dispositifs d'accrochage 9 maintiennent la paroi de roulement 6 à une certaine distance au-dessus des rails 5, de façon qu'il n'y ait pas d'interférence entre les rails 5 et la paroi de roulement 6 lorsque les dalles 1 et 2 subissent un déplacement relatif en dénivellation ou lorsque lesdites dalles subissent une rotation autour de l'axe Y, en particulier si lesdites dalles 1 et 2 sont rapprochées l'une de l'autre au maximum.

D'autre part, comme représenté schématiquement sur la figure 2, les dispositifs d'accrochage 9 qui sont fixés sous la plaque rigide 7 sont connectés à cette plaque rigide par une fixation 16 qui permet un certain pivotement relatif entre la plaque rigide et les dispositifs d'accrochage, autour de l'axe Y. Cette fixation 16 peut être de tout type connu : elle peut par exemple consister en une liaison de type pivot ou de type rotule.

Un mode de réalisation particulièrement avantageux des dispositifs d'accrochage 9 est représenté sur les figures 3 et 4. Dans ce mode de réalisation, les dispositifs d'accrochage sont constitués chacun par un patin 12 qui est fixé sous la paroi de roulement 6 et une bride 13 qui coulisse le long du rail 5.

Le patin 12 peut être fixé sous les plots polygonaux des parties épaisses 8₃ des plaques déformables par une liaison rigide, par exemple au moyen de vis, et il peut être fixé sous la plaque rigide 7 au moyen de la liaison à pivot ou rotule susmentionnée.

Pour permettre les mouvements de déplacement relatifs des deux dalles 1, 2 parallèlement à l'axe transversal Y, le patin 12 est monté coulissant sur la bride 13 parallèlement à l'axe Y. Toutefois, le patin 12 est immobilisé par rapport à la bride 13 dans les directions X et Z.

Pour cela, les flancs de la bride 13 comportent en partie supérieure une découpe 17 de guidage qui reçoit le patin 12 en permettant à ce patin de coulisser selon l'axe Y et en immobilisant ledit patin par rapport à la bride selon l'axe X.

En outre, le patin 12 comporte deux nervures 19 qui s'étendent longitudinalement selon l'axe Y et qui sont recouvertes par des pattes 18 de la bride 13 pour immobiliser le patin selon l'axe Z.

Par ailleurs, la dimension du patin 12 selon l'axe Y est supérieure à la largeur de la bride 13 selon le même axe Y, pour que le patin 12 ne risque pas d'échapper à la bride 13 au cours du coulissement du patin sur la bride.

D'autre part, la face inférieure du patin 12 est solidaire d'une couche d'élastomère 14, qui est vulcanisée sur ledit patin et qui glisse sur l'aile supérieure 5₁ du rail. Par ailleurs, la bride 13 comporte deux rabats 13₁ qui sont disposés sous l'aile supérieure 5₁ du rail, une cale 15 en un matériau synthétique élastique tel que de la mousse de polyuréthane étant interposée et comprimée entre l'aile supérieure 5₁ du rail et chaque rabat 13₁ de la bride.

Ainsi, l'aile supérieure 5₁ du rail est serrée élastiquement entre le patin 12 et le rabat 13₁ de la bride avec interposition de la couche 14 d'élastomère et des cales 15 en mousse de polyuréthane entre le rail d'une part, le patin et la bride d'autre part, de sorte que le dispositif d'accrochage 9 coulisse sur le rail 5 avec précision et sans jeu susceptible d'engendrer des bruits ou des vibrations, et ce même au fur et à mesure de l'usure de la couche d'élastomère 14.

Dans l'exemple représenté sur les figures 3 et 4, les cales 15 sont maintenues dans la bride 13 au moyen des languettes 13₂ de ladite bride. Il va de soi que d'autres moyens de rétention peuvent éventuellement être employés pour retenir les cales 15 dans la bride 13.

Comme représenté schématiquement sur la figure 2 et plus en détail sur la figure 5, le joint de chaussée selon l'invention comporte en outre des moyens pour limiter la déformation des plaques déformables 8.

Dans l'exemple représenté sur les dessins, ces moyens se présentent sous la forme de plaques de rétention 11, qui sont interposées entre les patins 12 et la face inférieure des plots polygonaux des parties épaisses 8₃, et qui sont solidaires de ces patins 12 et de ces plots polygonaux. Les plaques de rétention 11 s'étendent selon l'axe X jusque sous les parties épaisses 8₄ adjacentes aux plots sous lesquels elles sont fixées. Sous ces parties épaisses 8₄ adjacentes, les plaques 11 comportent des lumières 11₂ à travers lesquelles des ergots 20, solidaires desdites parties épaisses 8₄, s'étendent verticalement vers le bas.

Ainsi, le déplacement relatif d'une partie épaisse 8₃ par rapport aux deux parties épaisses 8₄ adjacentes est limité selon les axes X et Y, par la butée des ergots 20 sur les bords des lumières 11₂ des plaques de rétention 11.

De plus, des demi-plaques s de rétention 11₁ sont fixées sous les parties épaisses 8₃ qui forment les bords longitudinaux 8₁ et 8₂ des plaques déformables 8. Ces demi-plaques de rétention 11₁ s'étendent selon l'axe X jusque sous les parties épaisses 8₄ adjacentes aux bords longitudinaux des plaques déformables 8, ces parties épaisses 8₄ comportant comme précédemment des ergots 20 qui s'étendent verticalement vers le bas à travers des lumières 11₂ des demi-plaques de rétention 11₁.

Ainsi, toutes les parties épaisses 8₃, 8₄ d'une même plaque déformable 8 sont reliées deux à deux par les plaques de rétention 11 et 11₁, de sorte que la déformation d'ensemble de chaque plaque déformable 8 est limitée, tant dans la direction X que dans la direction Y.

Eventuellement, les ergots 20 peuvent comporter des pattes horizontales 21 qui s'étendent sous les plaques 11 et 11₁, de façon à éviter le soulèvement des parties épaisses 8₄.

On remarquera enfin que les plaques de rétention 11 et 11₁ ont également pour fonction de supporter les parties épaisses 8₄.

Eventuellement, comme représenté sur la figure 2, il est possible de prévoir dans certain cas des butées 10 à l'extrémité libre des rails 5, de façon à garantir que les dispositifs d'accrochage 9 qui supportent la plaque rigide 7 ne puissent pas échapper aux rails en direction de la fente 3.

Comme il résulte suffisamment de ce qui précède, le joint de chaussée décrit ci-dessus autorise des souffles importants, ainsi que des déplacements relatifs transversaux, en dénivellation et en rotation autour de l'axe Y, des dalles 1, 2.

Selon une variante possible, une seule des deux dalles, par exemple la dalle 1, pourrait comporter un gradin 1₁ et des rails 5 recouverts par une plaque déformable 8.

Le bord 7₂ de la plaque rigide 7 serait alors fixé directement à la dalle 2, par exemple par une liaison à pivot ou à rotule, et ladite dalle 2 comporterait dans sa face en regard de la dalle 1 des évidements propres à recevoir avec un jeu transversal et vertical les extrémités libres des rails 5, lorsque les dalles sont rapprochées l'une de l'autre au maximum.

## Revendications

1. Joint de chaussée pour réaliser une continuité de roulement entre deux dalles (1, 2), savoir une première (1) et une deuxième (2) dalles, qui sont séparées par une fente (3) et qui supportent ou forment une chaussée (4), ces dalles pouvant se déplacer l'une par rapport à l'autre au moins selon un axe principal de déplacement (X) en se rapprochant ou en s'éloignant l'une de l'autre, le joint de chaussée comportant des dents (5) rigides sensiblement horizontales qui sont dirigées parallèlement à l'axe principal de déplacement (X) et qui sont montées en console au-dessus de la fente (3) et sont fixées au moins à la première dalle (1), le joint de chaussée comportant en outre une paroi de roulement (6) sensiblement horizontale qui recouvre les dents (5) et qui comporte deux bords longitudinaux (8₁) fixés respectivement aux deux dalles,
**caractérisé en ce** que la paroi de roulement (6) présente :
- d'une part une plaque rigide (7) qui est en appui de part et d'autre de la fente (3) et repose d'un côté sur les dents solidaires de la première dalle (1), cette plaque rigide (7) s'étendant longitudinalement parallèlement à la fente (3),
- et d'autre part au moins une première plaque déformable (8) qui est juxtaposée à la plaque rigide (7) et qui s'étend longitudinalement parallèlement à la fente (3) en recouvrant les dents (5) fixées à la première dalle, cette première plaque déformable (8) étant déformable élastiquement au moins suivant l'axe principal de déplacement (X) et comportant deux bords longitudinaux (8₁, 8₂) dont l'un (8₂) est fixé à la plaque rigide et dont l'autre (8₁) constitue un des bords longitudinaux de la paroi de roulement (6) et est fixé à la première dalle (1),
le joint de chaussée et la deuxième dalle (2) étant conformés pour permettre aux dents (5) de se déplacer sous la plaque rigide (7) au-delà de ladite plaque rigide en direction de la deuxième dalle lorsque les deux dalles se rapprochent l'une de l'autre, et le joint de chaussée étant conformé pour permettre aux deux dalles (1, 2) de s'écarter l'une de l'autre jusqu'à un point où un espace vide longitudinal, sensiblement horizontal et parallèle à la fente (3), est dégagé devant les dents (5), cet espace vide étant alors recouvert par la plaque rigide (7).

2. Joint de chaussée selon la revendication 1, dans lequel les dents (5) sont fixées en alternance respectivement à la première et la deuxième dalles pour s'intercaler les unes entre les autres au moins lorsque les deux dalles se rapprochent l'une de l'autre, la plaque rigide (7) étant en appui de part et d'autre de la fente (3) sur les dents (5) fixées respectivement aux deux dalles (1,2), le joint de chaussée présentant une deuxième plaque déformable (8) qui est juxtaposée à la plaque rigide (7) et qui s'étend longitudinalement parallèlement à la fente (3) en recouvrant les dents (5) fixées à la deuxième dalle (2), cette deuxième plaque déformable (8) étant déformable élastiquement au moins parallèlement à l'axe principal de déplacement (X) et comportant deux bords longitudinaux (8₁, 8₂) dont l'un (8₂) est fixé à la plaque rigide (7) et dont l'autre (8₁) constitue un des bords longitudinaux de la paroi de roulement (6) et est fixé à la deuxième dalle (2).

3. Joint de chaussée selon l'une quelconque des revendications 1 et 2, comportant des moyens (11, 11₁, 20) pour limiter la déformation de chaque plaque déformable (8).

4. Joint de chaussée selon la revendication 3, dans lequel chaque plaque déformable (8) comporte en alternance d'une part des parties épaisses et relativement rigides (8₃, 8₄) qui s'étendent longitudinalement dans une direction générale parallèle à la fente (3) et d'autre part des soufflets déformables (8₅), des plaques de rétention (11, 11₁) étant fixées sous au moins certaines (8₃) des parties épaisses et s'étendant jusque sous d'autres (8₄) des parties épaisses, les plaques de rétention (11, 11₁) comportant des lumières (11₂) sous lesdites autres (8₄) parties épaisses, et lesdites autres parties épaisses comportant des ergots (20) qui pénètrent dans lesdites lumières en limitant le mouvement relatif entre les parties épaisses (8₃, 8₄) parallèlement à la plaque déformable (8), toutes les parties épaisses (8₃, 8₄) de la plaque déformable étant ainsi reliées deux à deux par les plaques de rétention (11, 11₁).

5. Joint de chaussée selon la revendication 2, dans lequel les dents (5) fixées respectivement aux deux dalles sont écartées latéralement les unes des autres, selon un axe transversal (Y) qui est sensiblement horizontal et perpendiculaire à l'axe principal de déplacement (X), et ce quelle que soit la position relative des deux dalles (1, 2) selon l'axe principal de déplacement.

6. Joint de chaussée selon l'une quelconque des revendications précédentes, dans lequel les dents (5) sont constituées par des rails le long desquels coulissent des dispositifs d'accrochage (9) qui sont fixés sous la paroi de roulement (6) en permettant un certain déplacement transversal entre la paroi de roulement (6) et les rails (5).

7. Joint de chaussée selon la revendication 6, dans lequel chaque dispositif d'accrochage comporte un patin (12) qui est fixé sous la paroi de roulement (6), et une bride (13) qui coulisse le long d'un rail (5), le patin (12) étant monté coulissant sur la bride (13) parallèlement à l'axe transversal (Y), et le patin (12) étant immobilisé par rapport à la bride (13) au moins selon l'axe principal de déplacement (X).

8. Joint de chaussée selon la revendication 7, dans lequel au moins une partie (5₁) du rail est serrée axialement entre le patin (12) et la bride (13) selon un troisième axe (Z) qui est sensiblement vertical, au moyen de cales (15) en matériau élastique qui sont solidaires de la bride (13) et qui sont interposées entre ladite partie (5₁) du rail et la bride.

9. Joint de chaussée selon la revendication 8, dans lequel une couche d'élastomère (14) solidaire du patin (12) est interposée entre ladite partie (5₁) du rail et le patin.

10. Joint de chaussée selon l'une quelconque des revendications 6 à 9, dans lequel la plaque rigide (7) comporte deux bords longitudinaux (7₁, 7₂), la plaque rigide étant fixée à des dispositifs d'accrochage (9) au voisinage de chacun de ses bords longitudinaux, au moyen d'une fixation (16) qui permet un certain pivotement autour de l'axe transversal (Y), les dispositifs de fixation qui correspondent à un même bord longitudinal étant montés coulissant sur des rails (5) qui sont tous fixés à une même dalle située en regard dudit bord longitudinal.

11. Joint de chaussée selon l'une quelconque des revendications 6 à 10, dans lequel les dispositifs d'accrochage (9) maintiennent la paroi de roulement (6) à une certaine distance au-dessus des rails (5), un certain jeu étant également ménagé au-dessous de chaque rail (5), entre ledit rail et la dalle (1, 2) à laquelle il n'est pas fixé.

## Patentansprüche

1. Fahrbahnübergang für die Herstellung einer Kontinuität des Rollens zwischen zwei Platten (1, 2), mit einer ersten (1) und einer zweiten (2) Platte, die durch ein Fenster (3) getrennt sind und die eine Straße (4) tragen oder bilden, wobei sich die Platten relativ zueinander versetzen können, zumindest gemäß einer Hauptversatzachse (X), indem sie sich aufeinander zu oder voneinander weg bewegen, wobei der Fahrbahnübergang steife, im wesentlichen horizontale Zähne einschließt (5), die parallel zur Hauptversatzachse (X) geführt sind und die auf einer Konsole oberhalb des Fensters (3) montiert sind und zumindest an der ersten Platte (1) fixiert sind, wobei der Fahrbahnübergang andererseits eine im wesentlichen horizontale Abrollwand (6) umfaßt, die die Zähne (5) abdeckt und die zwei Längskanten Keller umfaßt (8₁), die jeweils an zwei Platten befestigt sind,
**dadurch gekennzeichnet, daß** die Abrollwand (6) zeigt:
einerseits eine steife Platte (7), die auf beiden Seiten des Fensters (3) gestützt ist und auch an der ein Seite auf den soliden Zähnen der ersten Platte (1) ruht, wobei sich die steife Platte (7) in Längsrichtung parallel zu dem Fenster (3) erstreckt,
und andererseits zumindest eine erste verformbare Platte (8), die an die steife Platte (7) grenzt und sich in Längsrichtung parallel zu dem Fenster (3) erstreckt, indem sie die Zähne (5) abdeckt, die an der ersten Platte fixiert sind, wobei die erste die Formulare Platte (8) zumindest gemäß der Hauptversandachse (X) belastet Formular ist und zwei Längskanten (8₁, 8₂) umfaßt, deren eine (8₂) an der steifen Platte fixiert ist und deren andere (8₁) eine Längskante der Abrollwand (6) bildet und an der ersten Platte (1) befestigt ist,
wobei der Fahrbahnübergang und die zweite Platte (2) entsprechend angeordnet sind, um es den Zähnen (5) zu ermöglichen, sich unter der steifen Platte (7) jenseits der steifen Platte in Richtung der zweiten Platte zu versetzen, wenn sich die zwei Platten einander annähern, und wobei der Fahrbahnübergang entsprechend angeordnet ist, um es den zwei Platten (1, 2) zu ermöglichen, sich voneinander bis zu einem Punkt zu entfernen wo der freie Längsraum, im wesentlichen horizontale und parallel zu dem Fenster (3), frei vor den Zähnen (5) ist, wobei der freie Raum dann von der steifen Platte überdeckt ist.

2. Fahrbahnübergang nach Anspruch 1, bei dem die Zähne (5) jeweils abwechselnd an der ersten und zweiten Platte fixiert sind, um sich zwischeneinander zu schieben, zumindest wenn die zwei Platten sich einander nähern, wobei die steife Platte (7) auf beiden Seiten des Fensters (3) von den Zähnen (5) gestützt ist, die jeweils an den zwei Platten (1, 2) fixiert sind, wobei der Fahrbahnübergang eine zweite verformbare Platte (8) zeigt, die angrenzend an die steife Platte (7) liegt und sich in Längsrichtung parallel zu dem Fenster (3) erstreckt, indem sie die Zähne (5) abdeckt, die an der zweiten Platte (2) befestigt sind, wobei die zweite verformbare Platte (8) zumindest parallel zur Hauptversatzachse (X) elastisch verformbar ist und zwei Längsränder (8₁, 8₂) umfaßt, deren einer (8₂) an der steifen Platte (7) fixiert ist und der zweite (8₁) eine Längskante der Abrollwand (6) bildet und an der zweiten Platte (2) befestigt ist.

3. Fahrbahnübergang gemäß einem der Ansprüche eins und zwei, umfassend Einrichtungen (11, 11₁, 20), um die jeder verformbaren Platte (8) zu begrenzen.

4. Fahrbahnübergang nach Anspruch 3, bei dem jede verformbare Platte (8) abwechselnd einerseits Breite und relativ steife Teile (8₃, 8₄) umfaßt, die sich in Längsrichtung in eine allgemeine Richtung parallel zu dem Fenster (3) erstrecken und andererseits verformbare Einsätze (8₅), Rückhalteplatten (11, 11₁), die unter zumindest einigen (8₃) der breiten Teile befestigt sind und sich bis unter die anderen der breiten Teile (8₄) erstrecken, wobei die Rückhalteplatten (11, 11₁) Löcher (11₂) unter den anderen (8₄) breiten Teilen aufweisen, und wobei sie anderen breiten Teile Vorsprünge (20) umfassen, die in die Löcher eindringen und die Relativbewegung zwischen den breiten Teilen (8₃, 8₄) parallel zu der vorderen Platte (8) begrenzen, wobei alle breiten Teile (8₃, 8₄) der verformbaren Platte auf diese Weise zwei mit zwei durch die Rückhalteplatten (11, 11₁) verbunden sind.

5. Fahrbahnübergang nach Anspruch zwei, bei dem die Fälle (5), die jeweils an den zwei Platten befestigt sind, seitlich voneinander beabstandet sind, gemäß einer Querachse (Y), die im wesentlichen horizontal ist und rechtwinklig zur Hauptversatzachse (X) und derjenigen Relativposition der zwei Platten (1, 2) gemäß der Hauptversatzachse.

6. Fahrbahnübergang nach einem der vorhergehenden Ansprüche, bei dem die Zähne (5) aus Schienen bestehen, entlang derer Verrigelungsvorrichtungen (9) gleiten, die unter der ab Vollwand (6) befestigt sind, und einen gewissen seitlichen Versatz zwischen der Abrollwand (6) und den Schienen (5) erlauben.

7. Fahrbahnübergang nach Anspruch 6, bei dem jede Verriegelungsvorrichtung einen Gleitschuh (12) umfaßt, der unter der Abrollwand (6) befestigt ist und einen Bügel (13), der entlang einer Schiene (5) begleitet, wobei der Gleitschuh (12) weitgehend auf dem Bühnenbild (13) montiert ist, parallel zur seitlichen Achse (Y) und wobei der Gleitschuh (12) mit Hilfe des Bügels (13) festgesetzt ist, zumindest gemäß der Hauptversatzachse (X).

8. Fahrbahnübergang nach Anspruch 7, bei dem zumindest ein Teil (51) der Schiene axial zwischen dem Gleitschuh (12) und dem Bügel (13) eingeschlossen ist, gemäß einer dritten Achse (Z), die im wesentlichen vertikal ist, mittels vier Klötzen (15) aus einem elastischen Material, die an dem Bügel (13) hängen und die zwischen dem Teil (35) der Schiene und dem Bügel angeordnet sind.

9. Fahrbahnübergang nach Anspruch 8, bei dem eine an dem Gleitschuh (12) hängende elastomere Schicht (14) zwischen dem Teil (51) der Schiene und dem Gleitschuh angeordnet ist.

10. Fahrbahnübergang nach einem der Ansprüche 6 bis 9, bei dem die steife Platte (7) zwei Längskanten (7₁, 7₂) umfaßt, wobei die steife Platte an den Verriegelungsvorrichtungen (9) befestigt ist, in der Nähe jeder ihrer Längskannten, mittels einer Befestigung (16), die ein gewisses Schwenken um die seitliche Achse (Y) erlaubt, wobei die Befestigungsvorrichtungen, die mit derselben Längsseite korrespondieren, gleitend auf den Schienen (5) montiert sind, die alle an der gleichen Platte befestigt sind, die gegenüber der Längskante angeordnet ist.

11. Fahrbahnübergang nach einem der Ansprüche 6 bis 10, bei dem die Verriegelungsvorrichtung (9) die Abrollwand (6) in einem bestimmten Abstand oberhalb der Schienen (5) hält, wobei ein gewisses Spiel auch unterhalb einer jeden Schiene (5) zwischen der Schiene und der Platte (1, 2), an der sie nicht befestigt ist, vorgesehen ist.

## Claims

1. Roadway joint for achieving running continuity between two slabs (1, 2), namely a first slab (1) and a second slab (2), which are separated by a gap (3) and which support or form a roadway (4), it being possible for these slabs to move one with respect to the other at least along a main axis of movement (X), moving closer together or further apart, the roadway joint including substantially horizontal rigid teeth (5) which point parallel to the main axis of movement (X) and which are mounted in a cantilever fashion above the gap (3) and are fixed at least to the first slab (1), the roadway joint further including a substantially horizontal running surface (6) which covers the teeth (5) and which includes two longitudinal edges (8₁) fixed respectively to the two slabs, characterized in that the running surface (6) exhibits :
- on the one hand, a rigid plate (7) which bears on either side of the gap (3) and rests on one side on the teeth secured to the first slab (1), this rigid plate (7) extending longitudinally parallel to the gap (3),
- and, on the other hand, at least one first deformable plate (8) which is juxtaposed with the rigid plate (7) and which extends longitudinally parallel to the gap (3), covering the teeth (5) fixed to the first slab, this first deformable plate (8) being elastically deformable at least along the main axis of movement (X) and including two longitudinal edges (8₁, 8₂), one (8₂) of which is fixed to the rigid plate, and the other (8₁) of which constitutes one of the longitudinal edges of the running surface (6) and is fixed to the first slab (1), the roadway joint and the second slab (2) being shaped to allow the teeth (5) to move under the rigid plate (7) beyond the said rigid plate in the direction of the second slab when the two slabs move closer together, and the roadway joint being shaped to allow the two slabs (1, 2) to move away from each other as far as a point where a substantially horizontal longitudinal empty space parallel to the gap (3) is cleared in front of the teeth (5), this empty space then being covered by the rigid plate (7).

2. Roadway joint according to Claim 1, in which the teeth (5) are fixed alternately to the first and second slabs respectively, in order to interpenetrate at least when the two slabs move closer together, the rigid plate (7) bearing on either side of the gap (3) on the teeth (5) fixed respectively to the two slabs (1, 2), the roadway joint exhibiting a second deformable plate (8) which is juxtaposed with the rigid plate (7) and which extends longitudinally parallel to the gap (3) covering the teeth (5) fixed to the second slab (2), this second deformable plate (8) being elastically deformable at least parallel to the main axis of movement (X) and including two longitudinal edges (8₁, 8₂), one (8₂) of which is fixed to the rigid plate (7) and the other (8₁) of which constitutes one of the longitudinal edges of the running surface (6) and is fixed to the second slab (2).

3. Roadway joint according to either one of Claims 1 and 2, including means (11, 11₁, 20) for limiting the deformation of each deformable plate (8).

4. Roadway joint according to Claim 3, in which each deformable plate (8) includes alternately, on the one hand, thick and relatively rigid parts (8₃, 8₄) which extend longitudinally in an overall direction parallel to the gap (3) and, on the other hand, deformable bellows (8₅), retaining plates (11, 11₁) being fixed under at least some (8₃) of the thick parts and extending as far as under others (8₄) of the thick parts, the retaining plates (11, 11₁) including slots (11₂) under the said other (8₄) thick parts and the said other thick parts including pegs (20) which penetrate into the said slots, limiting the relative motion between the thick parts (8₃, 8,) parallel to the deformable plate (8), all the thick parts (8₃, 8₄) of the deformable plate thus being linked together in pairs by the retaining plates (11, 11₁).

5. Roadway joint according to Claim 2, in which the teeth (5) fixed respectively to the two slabs are separated laterally from one another along a transverse axis (Y) which is substantially horizontal and perpendicular to the main axis of movement (X), and this is true regardless of the relative position of the two slabs (1, 2) along the main axis of movement.

6. Roadway joint according to any one of the preceding claims, in which the teeth (5) consist of rails along which there slide fastening devices (9) which are fixed under the running surface (6) allowing a certain transverse movement between the running surface (6) and the rails (5).

7. Roadway joint according to Claim 6, in which each fastening device includes a shoe (12) which is fixed under the running surface (6) and a clamp (13) which slides along a rail (5), the shoe (12) being mounted so it can slide on the clamp (13) parallel to the transverse axis (Y), and the shoe (12) being immobilized with respect to the clamp (13) at least along the main axis of movement (X).

8. Roadway joint according to Claim 7, in which at least part (5₁) of the rail is clamped axially between the shoe (12) and the clamp (13) along a third axis (Z) which is substantially vertical, by means of wedges (15) in an elastic material which are secured to the clamp (13) and which are interposed between the said part (5₁) of the rail and the clamp.

9. Roadway joint according to Claim 8, in which a layer (14) of elastomer secured to the shoe (12) is interposed between the said part (5₁) of the rail and the shoe.

10. Roadway joint according to any one of Claims 6 to 9, in which the rigid plate (7) includes two longitudinal edges (7₁, 7₂), the rigid plate being fixed to fastening devices (9) close to each of its longitudinal edges, by means of a fixture (16) which allows a certain degree of pivoting about the transverse axis (Y), the fixing devices which correspond to one and the same longitudinal edge being mounted so they can slide on rails (5) which are all fixed to one and the same slab situated facing the said longitudinal edge.

11. Roadway joint according to any one of Claims 6 to 10, in which the fastening devices (9) keep the running surface (6) at a certain distance above the rails (5), a certain amount of clearance also being left beneath each rail (5), between the said rail and the slab (1, 2) to which it is not fixed.
